# EUROPÄISCHE PATENTSCHRIFT

(11) **EP 0 039 833 B1**
(45) Veröffentlichungstag und Bekanntmachung des Hinweises auf die Patenterteilung: **22.06.1983**
(21) Anmeldenummer: 81103218.4
(22) Anmeldetag: 29.04.1981
(51) Int. Cl.: A47F 7/00

(54) **Demonstrationsständer**
Display stand
Support de démonstration

(30) Priorität: 14.05.1980 DE 3018355
(43) Veröffentlichungstag der Anmeldung: 18.11.1981
(73) Patentinhaber: Kruchen, Ernst, D-4404 Telgte (DE)
(72) Erfinder: Kruchen, Ernst, D-4404 Telgte (DE)
(74) Vertreter: Schulze Horn, Stefan, Dipl.-Ing.

## Beschreibung

Die Erfindung betrifft einen Demonstrationsständer zur Präsentation von Federn und/oder Daunen und von mit diesen gefüllten Kissen und/oder Betten.

Bisher werden Federn und Daunen verschiedener Qualität in Fachgeschäften in Kästen, die mit einem Sichtfenster versehen sind, präsentiert. Die mit den Federn und/oder Daunen gefüllten Kissen werden getrennt davon in Regalen oder Schränken aufbewahrt.

Diese Art der Präsentation ist nachteilig nicht sehr werbewirksam. Außerdem ist sie dadurch arbeitsintensiv und wenig wirtschaftlich, daß das Verkaufspersonal die Ware aus dem Regal oder dem Schrank holen muß, um sie einem Kunden vorzuführen. Eine Vorführung der Waren nach Art eines Selbstbedienungsgeschäftes ist in hygienischer Hinsicht bedenklich, da die Ware dann von den Kunden in die Hand genommen wird und auf diese Weise verschmutzt und mit Keimen kontaminiert wird.

Es ist Aufgabe der Erfindung, einen werbewirksamen Demonstrationsständer zu schaffen, der Kaufinteressenten vollständig informiert und die Arbeitsleistungen des Verkaufspersonals herabsetzt.

Diese Aufgabe wird erfindungsgemäß bei einem Demonstrationsständer der eingangs genannten Art gelöst durch ein Gesteii mit einer Anzahl von durchsichtigen, mit verschiedenen Symbolen gekennzeichneten Behältern zur Aufnahme verschiedener Feder- und/oder Daunensorten und einer Anzahl von Tragarmen zur Aufnahme der ebenfalls mit verschiedenen Symbolen gekennzeichneten Kissen verschiedener Machart und einem die Behälter erhellenden behälterseitig mit einer Licht durchlässigen Platte abgeschlossenen und eine Lichtquelle enthalten, den Leuchtkasten. Dieser Demonstrationsständer ermöglicht es, dem Kunden die verschiedenen Feder- und/oder Daunenarten anschaulich vorzuführen und gibt Ihm die Gelegenheit, die über die Tragarme gehängten Betten und Kissen verschiedener Machart, die als Muster dienen und nicht zum Verkauf vorgesehen sind, in die Hand zu nehmen und zu prüfen. Durch die Symbole auf den Behältern und den Kissen ist eine eindeutige Zuordnung der Federn und/oder Daunen zu den entsprechend gefüllten Kissen gegeben. Die zum Verkauf vorgesehenen Kissen können dadurch in geschlossenen Verpackungseinheiten angeboten werden, die ebenfalls mit den entsprechenden Symbolen versehen sind.

Vorteilhaft ist das Gestell eine Rahmenkonstruktion mit einer Deckplatte, auf der die Behälter angeordnet sind, und die Tragarme sind verschwenkbar und/oder teleskopartig ausziehbar an dem Gestell befestigt.

Der Demonstrationsständer weist vorteilhaft einen eine lichtdurchlässige Platte enthaltenden Leuchtkasten auf, der als Abdeckung der Behälter oberhalb dieser angeordnet ist.

Vorteilhaft ist das Gestell quaderförmig und an seinen Ecken ist jeweils ein Tragarm um 180° verschwenkbar angelenkt. Durch die Verschwenkbarkeit um 180° können zwei Tragarme parallel ausgerichtet werden und als Auflage für ein größeres Kissen oder dergleichen dienen. Vorteilhaft weist der Demonstrationsständer an den Enden der Tragarme und an den senkrechten Trägern des Gestells angeordnete Haltemittel zur Arretierung der Tragarme in ihren parallel zu den Seiten des Gestells verlaufenden Ruhelagen auf.

Die Haltemittel sind vorteilhaft Magnetverschlüsse.

Durch an seiner Unterseite angeordnete Rollen kann der Demonstrationsständer vorteilhaft im Geschäft an einen geeigneten Platz geschoben werden.

Im folgenden wird ein Ausführungsbeispiel anhand der Zeichnung näher erläutert. Die Figur zeigt einen erfindungsgemäßen Demonstrationsständer in perspektivischer Darstellung.

Der Demonstrationsständer besteht aus einem Gestell 1, einer Deckplatte 4, auf der durchsichtige Behälter 2 zur Aufnahme verschiedener Feder-und/oder Daunensorten angeordnet sind, und aus an den senkrechten Trägern 7 des Gestells 1 verschwenkbar angelenkten Tragarmen 3 zur Aufnahme von Kissen verschiedener Machart. An den Enden der Tragarme 3 und an den senkrechten Trägern 7 des Gestells 1 sind Magnetverschlüsse 8 angeordnet, die die Tragarme 3 im eingeklappten Zustand arretieren. Zwei der senkrechten Träger 7 überragen die Deckplatte 4 und tragen einen Leuchtkasten 6, dessen Unterseite als eine Lichtdurchlässige Platte 5 ausgebildet ist und der oberhalb der Behälter 2 angeordnet ist. Durch Rollen 9 ist der Demonstrationsständer leicht verschiebbar.

Die auf den durchsichtigen Behältern 2 angebrachten Symbole 10 sind ebenfalls auf entsprechenden nur der Vorführung dienenden Kissen und auf den Verpackungen der zum Verkauf vorgesehenen Kissen angebracht. Der Demonstrationsständer ermöglicht also auf werbewirksame Weise eine vollständige Information des Kunden und setzt die Arbeitsbelastung des Verkaufspersonals wesentlich herab. Es kann daher von einer hervorragenden Lösung der anstehenden Probleme gesprochen werden.

## Patentansprüche

1. Demonstrationsständer zur Präsentation von Federn und/oder Daunen und von mit diesen gefüllten Kissen und/oder Betten, gekennzeichnet durch ein Gestell (1) mit einer Anzahl von durchsichtigen, mit verschiedenen Symbolen gekennzeichneten Behältern (2) zur Aufnahme verschiedener Feder- und/oder Daunensorten und einer Anzahl von Tragarmen (3) zur Aufnahme der ebenfalls mit verschiedenen Symbolen gekennzeichneten Kissen und/oder Betten verschiedener Machart und einem die Behälter (2) erhellenden behälterseitig mit einer Lichtdurchlässigen Platte (5) abgeschlossenen und eine Lichtquelle enthaltenden Leuchtkasten (6).

2. Demonstrationsständer nach Anspruch 1, dadurch gekennzeichnet, daß das Gestell (1) eine Rahmenkonstruktion mit einer Deckplatte (4) ist, auf der die Behälter (2) angeordnet sind, und daß die Tragarme (3) verschwenkbar und/oder teleskopartig ausziehbar an dem Gestell (1) befestigt sind.

3. Demonstrationsständer nach Anspruch 1 oder 2, dadurch gekennzeichnet daß der die Lichtquelle enthaltenden Leuchtkasten (6), als Abdeckung der Behälter (2) oberhalb dieser angeordnet ist.

4. Demonstrationsständer nach Anspruch 1 bis 3, dadurch gekennzeichnet, daß das Gestell (1) quaderförmig ist und an seinen Ecken jeweils ein Tragarm (3) um 180° verschwenkbar angelenkt ist.

5. Demonstrationsständer nach Anspruch 4, gekennzeichnet durch an den Enden der Tragarme (3) und an den senkrechten Trägern (7) des Gestells (1) angeordnete Haltemittel zur Arretierung der Tragarme (3) in ihren parallel zu den Seiten des Gestells (1) verlaufenden Ruhelagen.

6. Demonstrationsständer nach Anspruch 5, dadurch gekennzeichnet, daß die Haltemittel Magnetverschlüsse (8) sind.

7. Demonstrationsständer nach Anspruch 1 bis 6, gekennzeichnet durch an seiner Unterseite angeordnete Rollen (9).

## Claims

1. A display stand for the presentation of feathers and/or downs and pillows and/or featherbeds filled with feathers or downs, characterized by a rack (1) including a plurality of transparent receptacles (2), marked by different symbols, for receiving various species of feather and/or down material, and a plurality of supporting arms (3) for holding the pillows and/or featherbeds of different makes and likewise marked by different symbols, and an illumination box (6) for illuminating said receptacles (2), said box being closed by a light transmitting plate (5) at the side adjacent said receptacles and including a light source.

2. The display stand according to claim 1, characterized in that said rack (1) comprises a framework structure including a cover plate (4) on which said receptacles (2) are positioned, and that said supporting arms (3) are mounted to said rack (1) to be pivotable and/or telescopingly extensible.

3. The display stand according to claims 1 or 2, characterized in that said illumination box (6) containing said light source is arranged above the receptacles (2) as a cover thereof.

4. The display stand according to claims 1 to 3, characterized in that said rack (1) is of parallelepiped configuration, and one supporting arm (3) each is mounted for pivoting movement over 180° to each corner of said rack.

5. The display stand according to claim 4, characterized by retaining means disposed on the ends of said supporting arms (3) and on the vertical columns (7) of said rack (1), for locking said supporting arms (3) in their rest positions in parallel with the sides of said rack (1).

6. The display stand according to claim 5, characterized in that said retaining means comprise magnetic locks (8).

7. The display stand according to claims 1 to 6, characterized by rollers (9) provided on its bottom side.

## Revendications

1. Support de démonstration pour la présentation de plumes et/ou de duvets et de coussins ou de couettes remplis avec ceux-ci, caractérisé par un bâti (1) comportant un certain nombre de récipients (2) transparents, définis par différents symboles et servant à recevoir différentes sortes de plumes et/ou de duvets, ainsi qu'un certain nombre de bras porteurs (3)_{.}servant à recevoir les coussins et/ou les couettes de différents types de fabrication, définis également par des symboles différents, et en outre un boîtier d'éclairement (6) éclairant les récipients (2),.obturé par une plaque transparente (5) du côté des récipients et contenant une source lumineuse.

2. Support de démonstration selon la revendication 1, caractérisé en ce que le bâti (1) est une structure de châssis comportant un plateau de recouvrement (4) sur lequel sont disposés les récipients (2) et en ce que les bras porteurs (3) sont fixés sur le bâti (1) de façon à pouvoir pivoter et/ou à pouvoir être déployés télescopiquement.

3. Support de démonstration selon l'une des revendications 1 ou 2, caractérisé en ce que le boîtier d'éclairement (6) contenant la source lumineuse est disposé au-dessus des récipients (2) de façon à former un couvercle.

4. Support de démonstration selon les revendications 1 à 3, caractérisé en ce que le bâti (1) a une forme parallélépipédique et en ce qu'un bras porteur (3) est articulé sur chacun de ses coins de façon à pouvoir pivoter de 180°.

5. Support de démonstration selon la revendication 4, caractérisé en ce qu'il est prévu, aux extrémités des bras porteurs (3) et sur les supports verticaux (7) du bâti (1), des moyens de retenue servant à arrêter les bras porteurs (3) dans leurs positions de repos orientés parallèlement aux côtés du bâti (1).

6. Support de démonstration selon la revendication 5, caractérisé en ce que les moyens de retenue sont des fermetures magnétiques (8).

7. Support de démonstration selon les revendications 1 à 6, caractérisé en ce qu'il comporte des rouleaux (9) placés sur son côté inférieur.
